# EUROPÄISCHE PATENTSCHRIFT

(11) **EP 3 763 909 B1**
(45) Veröffentlichungstag und Bekanntmachung des Hinweises auf die Patenterteilung: **16.04.2025**
(21) Anmeldenummer: 20184860.3
(22) Anmeldetag: 09.07.2020
(51) Int. Cl.: E05D 11/06, E05D 15/54

(54) **VEREINFACHTES PENDELSCHARNIER**
SIMPLIFIED SWINGING HINGE
CHARNIÈRE PENDULAIRE SIMPLIFIÉE

(30) Priorität: 10.07.2019 AT 506292019
(43) Veröffentlichungstag der Anmeldung: 13.01.2021
(73) Patentinhaber: Artweger GmbH & Co. KG, 4820 Bad Ischl (AT)
(72) Erfinder: Zierler, Wolfgang, 4820 Bad Ischl (AT); Pongratz, Mario, 4820 Bad Ischl (AT)
(74) Vertreter: Patentanwälte Pinter & Weiss OG

(56) Entgegenhaltungen:
- WO-A1-2013/168152
- WO-A1-2019/002877

## Beschreibung

Die Erfindung betrifft ein Scharnier mit einem ersten Scharnierelement, das zur Befestigung an einer ortsfesten Struktur, insbesondere an einer Mauer, und/oder an einem ortsfesten Wandelement vorgesehen ist, und mit einem zweiten Scharnierelement, das zur Befestigung an einem beweglichen Wandelement vorgesehen ist, wobei an den Scharnierelementen jeweils ein Verbindungsabschnitt zur Ausbildung einer gemeinsamen Drehachse vorgesehen ist, wobei die Scharnierelemente aus einer Schließstellung in zwei Richtungen relativ zueinander um die gemeinsame Drehachse verschwenkbar sind, wobei an einem Scharnierelement eine Ausnehmung vorgesehen ist, um einen Endabschnitt eines am jeweils anderen Scharnierelement anordenbaren Wandelements aufzunehmen. Weiters betrifft die Erfindung eine Türanordnung mit einem ortsfesten Wandelement und einem relativ dazu beweglichen Wandelement.

Scharniere, insbesondere sogenannte Pendelscharniere, werden oftmals im Sanitärbereich verwendet, um ein bewegliches Wandelement, wie z.B. eine Glastür, an einem ortsfesten Wandelement, wie z.B. einer Glasplatte, schwenkbar zu befestigen. Pendelscharniere zeichnen sich dadurch aus, dass eine Öffnung der Türe ausgehend von einer Schließstellung, in der die beiden Wandelemente üblicherweise im Wesentlichen parallel verlaufen, in zwei Richtungen möglich ist. Dadurch kann eine Glastüre, beispielsweise einer Duschabtrennung, sowohl nach innen in Richtung der Duschkabine, als auch in entgegengesetzte Richtung nach außen geöffnet werden.

Im Stand der Technik bekannte Scharniere, wie z.B. die DE 20 2018 001 213 U1 ermöglichen eine solche Pendelbewegung und zusätzlich auch eine der Pendelbewegung überlagerte Hebe-/Senk-Bewegung. Solche Scharniere sind allerdings sehr komplex aufgebaut, da diese zwei parallele Schwenkachsen aufweisen, um die Pendelbewegung zu ermöglichen und auch einen Mechanismus zum Heben und Senken der Scharnierhälften relativ zueinander.

Die DE 20 2018 100 721 U1 zeigt ein Scharnier mit einem Hebe-/Senkmechanismus und mit einer relativ komplexen Bremseinrichtung, die vorgesehen ist, die Bewegung der Scharnierhälften zueinander ab einem bestimmten Öffnungswinkel zu bremsen.

Dokument WO 2013/168152 A1 offenbart eine Duschabtrennung mit einem feststehenden Wandelement und einem beweglichen Wandelement, die durch ein Scharnier verbunden sind. Das Scharnier weist einen U-förmigen Arm auf, um das feststehende Wandelement beim Öffnen des beweglichen Wandelements aufzunehmen. Eine Dämpfung der Öffnungsbewegung ist nicht offenbart.

Dokument WO 2019/002877 A1 offenbart ein Scharnier mit zwei relativ zueinander beweglichen Scharnierelementen, wobei zwischen den Scharnierelementen ein oder mehrere Anschlagelemente angeordnet sein können, um ein Zerkratzen der Oberfläche zu verhindern.

Ausgehend vom Stand der Technik ist es eine Aufgabe der gegenständlichen Erfindung, ein Scharnier für eine Türanordnung einer Duschabtrennung bereitzustellen, dessen Öffnungswinkel in einer Endstellung der Türanordnung möglichst einfach und flexibel an gewünschte örtliche Randbedingungen angepasst werden kann und bei dem auch beim schwungvollen Öffnen der Tür in die Endstellung verhindert wird, dass unzulässig hohe Belastungen auf das Scharnier wirken.

Erfindungsgemäß wird die Aufgabe dadurch gelöst, dass an einer, der Ausnehmung gegenüberliegenden Außenfläche des Scharnierelements, an dem die Ausnehmung vorgesehen ist, und/oder an einer Außenfläche des jeweils anderen Scharnierelements zumindest ein Begrenzungselement vorgesehen ist, das in einer ersten Endstellung des Scharniers an der Außenfläche des jeweils anderen Scharnierelements anliegt, wobei am Begrenzungselement ein erster Kontaktpunkt vorgesehen ist, der in der ersten Endstellung des Scharniers die Außenfläche, des jeweils anderen Scharnierelements, kontaktiert und dass der erste Kontaktpunkt in einem ersten Kontaktabstand von der Drehachse beabstandet ist, der zumindest 5 % einer axialen Erstreckung des Scharniers beträgt, vorzugsweise zumindest 5mm, wobei das zumindest eine Begrenzungselement ein Dämpfungselement,

vorzugsweise ein elastisches Material aufweist oder als Dämpfungselement ausgestaltet ist, um ein Anschlagen eines Scharnierelements am Begrenzungselement und/oder ein Anschlagen des Begrenzungselements an der Außenfläche des jeweils anderen Scharnierelements in der ersten Endstellung des Scharniers zu dämpfen. Damit wird ein relativ einfaches Scharnier geschaffen, das aufgrund des definierten und von der Drehachse beabstandeten Kontaktpunktes am Begrenzungselement eine geringe Belastung des Scharniers gewährleistet. Durch die optionale Elastizität des Begrenzungselements können Stoßbelastungen reduziert sowie Geräusche und Beschädigungen beim Anschlagen in der ersten Endstellung verringert werden.

Vorzugsweise ist am ersten Scharnierelement ein Wandelement-Befestigungsabschnitt zur Befestigung des ortsfesten Wandelements vorgesehen, der eine definierte Befestigungsebene für das ortsfeste Wandelement ausbildet, wobei die Befestigungsebene in einem normal auf die Befestigungsebene stehenden Achsabstand von der Drehachse beabstandet ist, der zumindest 5 % axialen Erstreckung des Scharniers beträgt, vorzugsweise zumindest 5mm, besonders bevorzugt zumindest 15mm. Dadurch kann gewährleistet werden, dass die Belastung auf das Scharnier in einer zweiten Endstellung im montierten Zustand in einer Türanordnung nicht unzulässig groß wird.

Die Außenflächen der Scharnierelemente und/oder das zumindest eine Begrenzungselement sind vorzugsweise so geformt, dass in der ersten Endstellung des Scharniers ein Öffnungswinkel des Scharniers aus der Schließstellung zumindest 80° beträgt, vorzugsweise zumindest 90° beträgt. Damit kann das Scharnier in einer Türanordnung verwendet und ein ausreichend großer Öffnungswinkel der Tür erreicht werden.

Eine axiale Länge zumindest eines Begrenzungselements beträgt dabei vorzugsweise zumindest 5%, besonders bevorzugt zumindest 75% der axialen Erstreckung des Scharnierelements, auf dem es angeordnet ist. Damit wird eine ausreichend große Befestigungsfläche geschaffen, mit der das Begrenzungselement am ersten oder zweiten Scharnierelement befestigt, insbesondere geklebt werden kann. Zudem wird die Stabilität des Begrenzungselements mit größerer Länge erhöht.

Am ersten Scharnierelement ist vorteilhafterweise eine Mauer-Befestigungsfläche vorgesehen, mit der das erste Scharnierelement an einer ortsfesten Struktur, insbesondere einer Mauer, befestigbar ist, wobei der Wandelement-Befestigungsabschnitt des ersten Scharnierelements als Schraubabschnitt ausgebildet ist, um das erste Scharnierelement am ortsfesten Wandelement zu befestigen und am zweiten Scharnierelement ist eine Wandelement-Befestigungsfläche vorgesehen, um das zweite Scharnierelement am beweglichen Wandelement zu befestigen. Damit ist das Scharnier für eine Türanordnung geeignet, in welcher das Scharnier die Glastür schwenkbar mit einer ortsfesten Struktur, z.B. einer Mauer und einem ortsfesten Wandelement, beispielsweise einem Metallprofil verbindet.

Der Wandelement-Befestigungsabschnitt des ersten Scharnierelements kann aber auch als Wandelement-Befestigungsfläche ausgebildet sein, an der das ortsfeste Wandelement befestigbar ist und am zweiten Scharnierelement kann eine Wandelement-Befestigungsfläche vorgesehen sein, an der das beweglichen Wandelement befestigbar ist, wobei vorzugsweise an der Wandelement-Befestigungsfläche des ersten Scharnierelements ein Klebeabschnitt zur Befestigung des ortsfesten Wandelements vorgesehen ist und/oder an der Wandelement-Befestigungsfläche des zweiten Scharnierelements ist ein Klebeabschnitt zur Befestigung des beweglichen Wandelements vorgesehen ist. Damit ist das Scharnier für eine Türanordnung geeignet, in welcher das Scharnier z.B. eine Glastüre schwenkbar mit einem ortsfesten Wandelement, z.B. einer Glasscheibe verbindet. Durch den optionalen Klebeabschnitt kann eine einfache Befestigungsmöglichkeit geschaffen werden.

Weiters wird die Aufgabe mit einer Türanordnung mit einem ortsfesten Wandelement und einem relativ dazu beweglichen Wandelement dadurch gelöst, dass in der Türanordnung zumindest ein Scharnier gemäß einem der Ansprüche 1 bis 6 vorgesehen ist, wobei das erste Scharnierelement an einer ortsfesten Struktur, insbesondere einer Mauer, und/oder am ortsfesten Wandelement angeordnet ist und das zweite Scharnierelement am beweglichen Wandelement angeordnet ist, wobei vorzugsweise für zumindest ein Wandelement eine Glasscheibe oder ein metallisches Wandelement vorgesehen ist.

Die gegenständliche Erfindung wird nachfolgend unter Bezugnahme auf die Figuren 1a bis 4c näher erläutert, die beispielhaft, schematisch und nicht einschränkend vorteilhafte Ausgestaltungen der Erfindung zeigen. Dabei zeigt
Fig.1a und 1b eine Türanordnung mit einem Scharnier gemäß in einer vorteilhaften Ausgestaltung der Erfindung in der Schließstellung in einer Vorderansicht und in einer Draufsicht
Fig.2a und 2b die Türanordnung in einer ersten äußeren Endstellung in einer Vorderansicht und in einer Draufsicht,
Fig.3a und 3b die Türanordnung in einer inneren Endstellung in einer Vorderansicht und in einer Draufsicht,
Fig.4a-4c eine Draufsicht auf eine Türanordnung mit einem Scharnier gemäß einer weiteren vorteilhaften Ausgestaltung der Erfindung in einer Schließstellung, einer ersten Endstellung und in einer zweiten Endstellung.

In Fig.1a ist eine vorteilhafte Ausgestaltung einer Türanordnung 1 gemäß der Erfindung in einer Schließstellung S in einer Vorderansicht dargestellt. Die Türanordnung 1 weist ein ortsfestes Wandelement 2 und bewegliches Wandelement 3 auf, die mittels eines Scharniers 4 verbunden sind. Der Einfachheit halber ist hier nur ein Scharnier 4 dargestellt, vorzugsweise sind in einer Türanordnung 1 aber zumindest zwei, über die Höhe der Tür verteilt angeordnete Scharniere 4 vorgesehen. Das bewegliche Wandelement 3 ist mittels des Scharniers 4 relativ zum ortsfesten Wandelement 2 um eine Drehachse 5 des Scharniers 4 verschwenkbar. Die Drehachse 5 ist hier im Wesentlichen senkrecht angeordnet, wobei die Türanordnung 1 in einer Schließstellung S dargestellt ist (siehe auch Fig.1b), in der die beiden Wandelemente 2, 3 im Wesentlichen parallel, insbesondere in einer Ebene angeordnet sind. Natürlich wären aber auch andere Ausführungsformen mit einer anderen Schließstellung S möglich. Ausgehend von der Schließstellung S kann das bewegliche Wandelement 3 in zwei Richtungen um die Drehachse 5 in eine erste Endstellung E1 (Fig.2a+2b) und eine zweite Endstellung E2 (Fig.3a+3b) verschwenkt werden, wie durch den Doppelpfeil in Fig.1b angedeutet ist.

Das ortsfeste Wandelement 2 kann beispielsweise eine Glasscheibe einer Duschabtrennung sein und das bewegliche Wandelement 3 kann beispielsweise eine Glastüre der Duschabtrennung sein. Vorzugsweise ist das Scharnier 4 so angeordnet, dass es an der Außenseite der Duschabtrennung befestigt ist, um vor direkter Feuchtigkeit geschützt zu sein. Die erste Endstellung E1 entspricht dann einer Öffnung der Türe nach außen und die zweite Endstellung E2 einer Öffnung der Türe nach innen (ausgehend von der Schließstellung S).

Das Scharnier 4 weist ein erstes Scharnierelement 4a auf, das mit dem ortsfesten Wandelement 2 verbunden ist und ein zweites Scharnierelement 4b, das mit dem beweglichen Wandelement 3 verbunden ist. Die beiden Scharnierelemente 4a, 4b weisen jeweils einen Verbindungsabschnitt 6a, 6b zur schwenkbaren Verbindung der Scharnierelemente 4a, 4b auf. Die Drehachse 5 des Scharniers 4 verläuft (hier senkrecht) durch die beiden Verbindungsabschnitte 6a, 6b. Die Verbindungsabschnitte 6a, 6b sind hier im Wesentlichen zylinderförmig ausgestaltet (siehe Fig.1b) und weisen jeweils eine axiale Erstreckung ha, hb auf, die vorzugsweise im Wesentlichen der halben axialen Erstreckung H des Scharniers 4 entspricht. Im dargestellten Beispiel sind die Verbindungsabschnitte 6a, 6b übereinander angeordnet (Fig.1a), sodass die beiden Scharnierelemente 4a, 4b (bzw. die jeweiligen oberen und unteren Kanten) in Querrichtung fluchten. Damit entspricht die axiale Erstreckung Ha, Hb der Scharnierelemente 4a, 4b der axialen Erstreckung H des gesamten Scharniers 4.

In Fig.1b ist die Türanordnung 1 aus Fig.1a in der Schließstellung S in Draufsicht von Oben dargestellt. Am ersten Scharnierelement 4a ist ein Wandelement-Befestigungsabschnitt 14 zur Verbindung einem ortsfesten Wandelement 2 und eine gegenüberliegende Außenfläche 8a vorgesehen. Der Wandelement-Befestigungsabschnitt 14 bildet eine definierte Befestigungsebene für das ortsfeste Wandelement 2 am ersten Scharnierelement 4a aus und ist hier in Form einer Wandelement-Befestigungsfläche 7a ausgestaltet. Am zweiten Scharnierelement 4b ist ebenfalls eine Wandelement-Befestigungsfläche 7b vorgesehen, an der das bewegliche Wandelement 3 befestigt werden kann. Die Wandelement-Befestigungsflächen 7a, 7b sind in der Schließstellung S im gezeigten Ausführungsbeispiel parallel angeordnet und liegen vorzugsweise in einer Ebene.

Beispielsweise könnte der Winkel zwischen den beiden Wandelementen 2, 3 in der Schließstellung S aber in einfacher Weise verändert werden, indem die Position des beweglichen Wandelements 3 am zweiten Scharnierelement 4b verändert wird, wodurch ein Wandabstand LW (siehe Fig.1b) zwischen den Wandelementen 2, 3 verändert werden kann. Wenn das bewegliche Wandelement 3 z.B. am zweiten Scharnierelement 4b näher oder weiter weg vom ersten Scharnierelement 4a und dem daran befestigten ortsfesten Wandelement 2 positioniert wird, vergrößert oder verkleinert sich der Wandabstand LW und man könnte eine Schließstellung S erreichen, in welcher die beiden Wandelemente 2, 3 einen Winkel kleiner oder größer 180° zueinander aufweisen.

Vorzugsweise weist die Wandelement-Befestigungsfläche 7a, 7b zumindest eines Scharnierelements 4a, 4b einen Klebeabschnitt auf, um das Scharnierelement 4a, 4b mit dem jeweiligen Wandelement 2, 3 zu verkleben. Im gezeigten Beispiel sind die Wandelement-Befestigungsflächen 7a, 7b beider Scharnierelemente 4a, 4b als Klebeabschnitte ausgeführt und mit den Wandelementen 2, 3 mittels eines geeigneten Klebstoffs als Befestigungsmittel am jeweiligen Wandelement 2, 3 verklebt. Natürlich wären aber auch andere Formen der Befestigung möglich. Beispielsweise könnten ein oder beide Scharnierelemente 4a, 4b in bekannter Weise (nicht dargestellte) ein oder mehrere Ausnehmungen zur Anordnung einer oder mehrerer Schraubverbindungen als Befestigungsmittel aufweisen.

An den Wandelementen 2, 3 wären natürlich ebenfalls entsprechende Öffnungen vorgesehen, durch die sich die Schrauben erstrecken würden. Die Anordnung von Schraubverbindungen ist allgemein bekannt, weshalb hier nicht mehr im Detail darauf eingegangen wird. Die Verklebung hat gegenüber der Schraubverbindung beispielsweise den Vorteil, dass das Scharnier 4 und auch die Wandelemente 2, 3 einfacher ausgeführt werden können, da z.B. keine Öffnungen, wie z.B. Bohrungen nötig sind. Dadurch ist man beispielsweise auch bei der Formgebung des Scharniers flexibler, da im Wesentlichen einstückige Scharnierelemente 4a, 4b mit durchgängigen Außenflächen 8a, 8b ohne Unterbrechungen (z.B. durch einen Schraubenkopf oder eine Schraubenmutter) verwendet werden können. Dadurch sind keine zusätzlichen Abdeckungen zur Abdeckung von Schraubverbindungen nötig, was den Aufbau des Scharniers 4 weiter vereinfacht. Natürlich kann aber auch eine Abdeckung auf einem oder beiden Scharnierelementen 4a, 4b vorgesehen sein, beispielsweise um in einfacher Weise die optischen Eigenschaften des Scharniers 4 zu verändern.

Im dargestellten Beispiel ist am ersten Scharnierelement 4a des Scharniers 4 eine Ausnehmung 9 vorgesehen, die dem ortsfesten Wandelement 2zugewandt ist und die das erste Scharnierelement 4a in axialer Richtung der Drehachse 5 vollständig durchdringt. Die Ausnehmung 9 bildet beispielsweise eine konkave Innenfläche 10 des ersten Scharnierelements 4a aus, die den Verbindungsabschnitt 6a des ersten Scharnierelements 4a mit der Befestigungsfläche 7a des ersten Scharnierelements 4a verbindet. Die Ausnehmung 9 ist vorgesehen, um einen Endabschnitt eines an der Befestigungsfläche 7b des zweiten Scharnierelements 4b anordenbaren flächigen Wandelements 3 aufzunehmen, hier einen Endabschnitt 3E des beweglichen Wandelements 3, wie noch im Detail anhand Fig.3b erläutert wird. Natürlich wäre aber auch eine umgekehrte Variante möglich, bei der die Ausnehmung 9 am zweiten (hier beweglichen) Scharnierelement 4b vorgesehen ist. Die Ausnehmung 9 wäre dann dazu vorgesehen, um einen Endabschnitt eines am ersten Scharnierelement 4a anordenbaren ortsfesten Wandelements 2 aufzunehmen, hier z.B. einen Endabschnitt 2E des ortsfesten Wandelements 2.

Erfindungsgemäß ist an der Außenfläche 8a des ersten Scharnierelements 4a und/oder der Außenfläche 8b des zweiten Scharnierelements 4b ist zumindest ein Begrenzungselement 11 vorgesehen. Das zumindest eine Begrenzungselement 11 liegt in der ersten Endstellung E1 des Scharniers 4 an der Außenfläche 8b des zweiten Scharnierelements 4b an, wenn das Begrenzungselement 11 so wie im gezeigten Beispiel am ersten Scharnierelement 4a angeordnet ist. Wenn das zumindest eine Begrenzungselement 11 am zweiten (hier dem beweglichen) Scharnierelement 4b angeordnet ist, würde in der ersten Endstellung E1 des Scharniers 4 das Begrenzungselement 11 an der Außenfläche 8a des ersten Scharnierelements 4a anliegen.

Natürlich könnten aber auch mehrere Begrenzungselemente 11 am ersten Scharnierelement 4a und/oder am zweiten Scharbierelement 4b vorgesehen sein. Aus optischen Gründen und wegen der einfacheren Herstellung wird aber vorzugsweise nur ein Begrenzungselement 11 vorgesehen, das vorzugsweise am ersten Scharnierelement 4a des ortsfesten Wandelements 2 angeordnet ist, wie nachfolgend anhand Fig.2a+2b im Detail erläutert wird. Das Begrenzungselement 11 kann beispielsweise direkt auf die entsprechende Außenfläche 8a, 8b geklebt sein. Es könnte aber auch eine Vertiefung am Scharnierelement 4a vorgesehen sein, in der das Begrenzungselement 11 angeordnet, insbesondere geklebt wird, um die Gefahr zu verringern, dass sich das Begrenzungselement 11 löst oder verschiebt und/oder um eine bestimmte vorgegebene Position genauer einhalten zu können.

In der gezeigten Schließstellung S der Türanordnung 1 sind die Wandelement-Befestigungsflächen 7a, 7b der Scharnierelemente 4a, 4b parallel zueinander und vorzugsweise in einer Ebene, angeordnet. Folglich sind auch die Wandelemente 2, 3 parallel zueinander angeordnet. Wie bereits erläutert könnte die Schließstellung S aber auch verändert werden, indem das bewegliche Wandelement 3 relativ zum zweiten Scharnierelement 4b verschoben wird. Die Wandelemente 2, 3 sind vorzugsweise so an den Scharnierelementen 4a, 4b befestigt, dass einander zugewandte Enden 2E, 3E der Wandelemente 2, 3 in einem Wandabstand LW voneinander beabstandet sind, wie in Fig.1b dargestellt ist. Der Wandabstand LW beträgt dabei vorzugsweise zwischen 5 und 25 mm. Dadurch wird der nötige Bewegungsfreiraum zur Verschwenkung des beweglichen Wandelements 3 relativ zum ortsfesten Wandelement 2 geschaffen und die dargestellte Schließstellung S definiert. Je nach Größe des Wandabstands LW und je nach Anordnung der Wandelemente 2, 3 relativ zum jeweiligen Scharnierelement 4a, 4b kann eine zweite Endstellung E2 (siehe Fig.3a+3b) der Türanordnung 1 beeinflusst werden. Natürlich spielt auch die Dicke der Wandelemente 2, 3 dabei eine Rolle, wobei bei Wandelementen 2, 3 mit einer Dicke d von wenigen mm der Einfluss auf den Bewegungsfreiraum relativ gering ist. Als Wandelemente 2, 3 können z.B. Glasscheiben aus Sicherheitsglas, insbesondere Einscheiben-Sicherheitsglas mit einer Dicke d zwischen 3mm und 15mm verwendet werden. Gängig sind insbesondere Glasscheiben mit einer Dicke d von 5mm, 6mm, 8mm, 10mm und 12mm.

Vorzugsweise ist an zumindest einem Wandelement 2, 3 ein flexibles Dichtungselement 12 vorgesehen, um den Wandabstand LW in der Schließstellung S zu überbrücken. Vorteilhafterweise sind aber an den einander zugewandten Enden 2E, 3E beider Wandelemente 2, 3 flexible Dichtungselemente 12 vorgesehen, die einander in der Schließstellung S berühren, um den Wandabstand LW zu überbrücken, wie im dargestellten Ausführungsbeispiel. Dadurch kann beispielsweise bei einer Duschabtrennung die Gefahr verringert werden, dass Wasser aus der von den Wandelementen 2, 3 gebildeten Abtrennung austritt oder in das Scharnier 4 eintritt, was unter Umständen zu Kalkablagerungen und Schimmelbildung und/oder zu einer Beeinträchtigung der Funktion des Scharniers 4 führen könnte.

Im gezeigten Beispiel sind die flexiblen Dichtungselemente 12 als längliche Balgdichtungen ausgeführt, die einen im Querschnitt im Wesentlichen U-förmigen Befestigungsabschnitt zur Befestigung an den Wandelementen 2, 3 aufweisen und die sich vorzugsweise durchgehend über die gesamte Höhe der Wandelemente 2, 3 erstrecken. Die den Befestigungsabschnitten gegenüberliegenden Dichtabschnitte sind hier hohl ausgeführt, um eine gewisse elastische Verformung in der Schließstellung S zu ermöglichen, in welcher die beiden Dichtabschnitte in Kontakt sind. Natürlich können auch andere geeignete Dichtungselemente 12 verwendet werden. In der zweiten Endstellung E2 können die Dichtungselemente 12 aber noch zusätzlich eine Begrenzungsfunktion erfüllen, wie später anhand Fig.3a+3b näher erläutert wird. Natürlich müssen die Dichtungselemente 12 der beiden Wandelemente 2, 3 nicht identisch sein, sondern es könnten auch verschieden ausgestaltete Dichtungselemente 12 vorgesehen werden, beispielsweise eine Balgdichtung am ortsfesten Wandelement 2 (so wie in den Figuren dargestellt) und eine Dichtlippe am beweglichen Wandelement 3 (oder umgekehrt).

In Fig.2a ist die Türanordnung 1 in der ersten Endstellung E1 des Scharniers 4 in einer Vorderansicht dargestellt. Fig.2b zeigt die entsprechende Draufsicht von oben auf die Türanordnung 1. Das Begrenzungselement 11 begrenzt in der ersten Endstellung E1 einen Öffnungswinkel α des Scharniers 4 und damit auch der Türanordnung 1 ausgehend von der Schließstellung S. Die Außenflächen 8a, 8b der Scharnierelemente 4a, 4b und/oder das Begrenzungselement 11 sind dabei vorzugsweise so geformt, dass in der ersten Endstellung E1 des Scharniers 4, in der die Außenfläche 8b des zweiten Scharnierelements 4b mit dem Begrenzungselement 11 in Kontakt ist (Fig.2b), der Öffnungswinkel α des Scharniers 4 (und der Türanordnung 1) ausgehend von der Schließstellung S zumindest 80° beträgt, besonders bevorzugt zumindest 90°. Der Öffnungswinkel α ist in Fig.2b zwischen der Befestigungsfläche 7b des zweiten Scharnierelements 4b und der Schließstellung S (gestrichelte Linie) eingezeichnet.

Dadurch ist eine Öffnung z.B. der Tür der Duschabtrennung nach außen um zumindest 80°, vorzugsweise zumindest 90° aus der Schließstellung S möglich, wodurch der verfügbare Bereich zum Benützen der Tür und damit der Komfort erhöht wird. Im gezeigten Beispiel weist das zweite Scharnierelement 4b eine nahezu ebene Außenfläche 8b auf, die nur sehr leicht gewölbt ist. Die Außenfläche 8a des ersten Scharnierelements 4a und das Begrenzungselement 11 sind im gezeigten Beispiel so geformt, dass der Öffnungswinkel α = 90° beträgt. Diese konkrete Ausgestaltung ist aber natürlich nur beispielhaft zu verstehen und es wären natürlich auch andere Varianten mit größerem oder kleinerem Öffnungswinkel α möglich. Beispielsweise könnte auch ein Öffnungswinkel α ≤ 90° vorgesehen werden, was z.B. vorteilhaft sein kann, um zu verhindern, dass das bewegliche Wandelement 3, insbesondere eine Glastür an einem Objekt anschlägt. Der Öffnungswinkel α kann natürlich auch durch die Form und Lage des Begrenzungselementes 11 beeinflusst werden.

Das Begrenzungselement 11 weist vorzugsweise eine axiale Länge z auf, die zumindest 5%, vorzugsweise zumindest 10%, besonders vorteilhaft zumindest 75%, der axialen Erstreckung Ha, Hb des Scharnierelements 4a, 4b beträgt, auf dem es angeordnet ist (hier das erste Scharnierelement 4a - siehe Fig.1a + Fig.3a). In einer vorteilhaften Ausgestaltung des Scharniers 4 beträgt die axiale Erstreckung Ha, Hb der Scharnierelemente 4a, 4b beispielsweise jeweils 61mm und die Länge z des Begrenzungselements 11 beträgt 60mm, wobei die axiale Erstreckung Ha, Hb der Scharnierelemente 4a, 4b aufgrund der in Querrichtung fluchtenden Scharnierelemente 4a, 4b der axialen Erstreckung H des gesamten Scharniers 4 entspricht (siehe Fig.1a). Im gezeigten Beispiel weist das Begrenzungselement 11 einen teilweise im Wesentlichen dreieckigen Querschnitt auf, wobei das Begrenzungselement 11 mit der langen Seite des Dreiecks der Außenfläche 8a des ersten Scharnierelements 4a zugewandt und an dieser befestigt ist, vorzugsweise geklebt. Dadurch ergibt sich hier eine im Wesentlichen ebene Kontaktfläche am Begrenzungselement 11, die in der ersten Endstellung E1 der Außenfläche 8b des zweiten Scharnierelements 4b zugewandt ist, wie in Fig.2b ersichtlich ist.

Der Öffnungswinkel α beträgt hier α = 90°, wobei der Öffnungswinkel α beispielsweise relativ einfach durch die Gestalt des Begrenzungselements 11 verändert werden könnte (oder durch die Gestalt der Außenflächen 8a, 8b der Scharnierelemente 4a, 4b). Im gezeigten Beispiel (Fig.1b) ist am Begrenzungselement 11 an den dreieckigen Querschnitt anschließend ein schmaler Begrenzungselementabschnitt 11a vorgesehen. Dieser Begrenzungselementabschnitt 11a ist für die Begrenzungs-Funktion nebensächlich, kann aber in vorteilhafter Weise für einen besseren Halt des Begrenzungselements 11 an der Außenfläche 8a des ersten Scharnierelements 4a verwendet werden. Insbesondere wenn das Begrenzungselement 11 am ersten Scharnierelement 4a festgeklebt wird, kann durch den Begrenzungselementabschnitt 11a eine größere Klebefläche und eine bessere Befestigung erreicht werden. Daneben kann der Begrenzungselementabschnitt 11a auch aus optischen Gründen vorgesehen werden.

Ein, in der ersten Endstellung E1 (Fig.2b) des Scharniers 4 zur Kontaktierung der Außenfläche 8b des zweiten Scharnierelements 4b vorgesehener erster Kontaktpunkt KP1 des Begrenzungselements 11 ist erfindungsgemäß in einem ersten Kontaktabstand LK1 von der Drehachse 5 beabstandet, der zumindest 5% der axialen Erstreckung H des Scharniers 4 (die hier gleich der axialen Erstreckung Ha, Hb der Scharnierelemente 4a, 4b ist) beträgt, vorzugsweise zumindest 20%, besonders bevorzugt zumindest 30%. Damit ist der erste Kontaktabstand LK1 variabel und hängt von der axialen Erstreckung H des Scharniers 4 ab. Vorzugsweise beträgt der erste Kontaktabstand LK1 zumindest 5mm, vorzugsweise zumindest 15mm, besonders bevorzugt zumindest 21mm. In einer vorteilhaften Ausgestaltung des Scharniers 4 beträgt die axiale Erstreckung des Scharniers 4 beispielsweise 61mm und der erste Kontaktabstand LK1 beträgt 21mm. Im gezeigten Beispiel liegt der erste Kontaktpunkt KP1 an einem, den Befestigungsflächen 7a, 7b in der Schließstellung abgewandten Abschnitt des Begrenzungselements 11, wie in Fig.1b und Fig-2b dargestellt ist. Im konkreten Fall bildet die der Außenfläche 8a abgewandte vertikale Kante des Begrenzungselements 11 den ersten Kontaktpunkt KP1 aus (bzw. im vorliegenden Fall im Wesentlichen eine Kontaktlinie). Der erste Kontaktabstand LK1 ist der Normalabstand zwischen der Drehachse 5 und dem ersten Kontaktpunkt KP1, wobei als Normalabstand bekanntermaßen der kürzeste Abstand zwischen einem Punkt (hier KP1) und einer Achse (hier Drehachse 5) zu verstehen ist.

Der erste Kontaktpunkt KP1 bildet in der ersten Endstellung E1 einen Angriffspunkt für das zweite Scharnierelement 4b aus. Wenn das bewegliche Wandelement 3 beispielsweise sehr rasch von der Schließstellung S in die erste Endstellung E1 bewegt wird, insbesondere ohne ein manuelles Abbremsen vor dem Anschlagen der Außenfläche 8b des zweiten Scharnierelements 4b im ersten Kontaktpunkt KP1, kann das aufgrund der wirkenden Kräfte zu einer relativ großen mechanischen Belastung des Scharniers 4 führen, insbesondere bei breiten und schweren beweglichen Wandelementen 3 wie z.B. einer Glastür.

Wenn das bewegliche Wandelement 3 in die erste Endstellung E1 bewegt wird, kontaktiert das zweite Scharnierelement 4b das Begrenzungselement 11 (im ersten Kontaktpunkt KP1) und es wirkt eine Kraft auf das Begrenzungselement 11 und folglich auf das erste Scharnierelement 4a. Die Kraft kann beispielsweise von der Masse des beweglichen Wandelements 3 abhängig sein (z.B. wenn das bewegliche Wandelement 3 frei schwingt) und/oder von der Kraft, die von einer Person auf das bewegliche Wandelement 3 in der ersten Endstellung E1 ausgeübt wird. Das Begrenzungselement 11, insbesondere der erste Kontaktpunkt KP1 nimmt die Kraft auf und stützt diese am ersten Scharnierelement 4a ab. Das Begrenzungselement 11 bzw. insbesondere der erste Kontaktpunkt KP1 wirkt aber auch als Hebelpunkt bzw. Drehpunkt für das bewegliche Wandelement 3, sodass von einer weiter außen am beweglichen Wandelement 3 wirkenden Kraft (z.B. Trägheitskraft im Schwerpunkt des Wandelements 3 und/oder von einer Person auf was Wandelement 3 ausgeübten Kraft) ein Drehmoment um den ersten Kontaktpunkt KP1 erzeugt wird.

Über den ersten Kontaktabstand LK1 zwischen der Drehachse 5 und dem ersten Kontaktpunkt KP1 wird aus dem Drehmoment eine Kraft in der Drehachse 5 des Scharniers 4 erzeugt. Dabei gilt, je größer der erste Kontaktabstand LK1, desto geringer die Kraft und damit die mechanische Belastung in der Drehachse des Scharniers 4. Um eine unzulässig hohe Belastung des Scharniers 4 in der Drehachse 5 zu vermeiden, ist es deshalb vorteilhaft, wenn der erste Kontaktabstand LK1 möglichst groß gewählt wird.

Vorteilhafterweise beträgt ein Verhältnis B/LK1 zwischen einer Wandelementbreite B des beweglichen Wandelements 3 und dem ersten Kontaktabstand LK1 maximal 140, vorzugsweise maximal 70, besonders bevorzugt maximal 34. In einer vorteilhaften Ausgestaltung beträgt die Wandelementbreite B beispielsweise zwischen 490mm und 690mm und der erste Kontaktabstand LK1 beträgt 21mm (siehe Fig.2b).

Zusätzlich ist es vorteilhaft, wenn das zumindest eine Begrenzungselement 11 ein Dämpfungselement aufweist oder als Dämpfungselement ausgeführt ist, um ein Anschlagen der Außenfläche 8b des zweiten Scharnierelements 4b am zumindest einen Begrenzungselement 11 oder ein Anschlagen des zumindest einen Begrenzungselements 11 an der Außenfläche 8a des ersten Scharnierelements 4a (wenn das Begrenzungselement 11 am zweiten Scharnierelement 4b angeordnet ist) in der ersten Endstellung E1 des Scharniers 4 zu dämpfen. Im einfachsten Fall kann das Dämpfungselement ein elastisches Material wie z.B. Gummi aufweisen. Im gezeigten Beispiel ist das gesamte Begrenzungselement 11 aus einem elastischen Material ausgeführt, es könnte aber auch nur ein Abschnitt des Begrenzungselements 11 ein elastisches Material aufweisen. Als Dämpfungselement wären beispielsweise auch hydraulische oder pneumatische Dämpfer denkbar, allerdings ist ein, ein elastisches Material aufweisendes Dämpfungselement vorteilhaft, weil es einfach und kostengünstig herstellbar ist.

In Fig.3a ist die Türanordnung 1 in der zweiten Endstellung E2 in einer Vorderansicht dargestellt. Fig.3b zeigt die entsprechende Draufsicht von oben auf die Türanordnung 1. Die zweite Endstellung E2 der Türanordnung 1 wird im Gegensatz zur ersten Endstellung E1 nicht durch das Scharnier 4 selbst begrenzt, sondern durch die Anordnung der Wandelemente 2, 3 relativ zueinander (Wandabstand LW) und relativ zu den Scharnierelementen 4a, 4b des Scharniers 4. Der Wandabstand LW ist vorzugsweise so bemessen, dass in der zweiten Endstellung E2 der Türanordnung 1 eine der Wandelement-Befestigungsfläche 7b des zweiten Scharnierelements 4b abgewandte Wandfläche 13b des beweglichen Wandelements 3 an einem zweiten Kontaktpunkt KP2 am ortsfesten Wandelement 2 oder dem daran angeordneten Dichtungselement 12 anliegt. Insbesondere liegt das bewegliche Wandelement 3 am Ende 2E des ortsfesten Wandelements 2 an, das in der Schließstellung S dem Ende 3E des beweglichen Wandelements 3 zugewandt ist. In einer umgekehrten Variante des Scharniers 4, bei der die Ausnehmung 9 am zweiten (beweglichen) Scharnierelement 4b vorgesehen ist, würde das Ende 3E des beweglichen Wandelements 3 (oder das daran angeordnete Dichtungselement 12) am zweiten Kontaktpunkt KP2 anliegen, der dann auf der, dem ersten Scharnierelement 4a abgewandten Wandfläche 13a am ortsfesten Wandelement 2 liegen würde.

Vorzugsweise beträgt der Wandabstand LW zwischen 5 und 25 mm, in einer vorteilhaften Ausführung beispielsweise 15 mm. Wenn so wie hier ein Dichtungselement 12 am ortsfesten Wandelement 2 vorgesehen ist, liegt die Wandfläche 13b des beweglichen Wandelements 3 am flexiblen Dichtungselement 12 als Ende 2E an, insbesondere an dem daran vorgesehenen zweiten Kontaktpunkt KP2. Das, dem Ende 2E des ortsfesten Wandelements 2 in der Schließstellung S zugewandte Ende 3E des beweglichen Wandelements 3, erstreckt sich in der zweiten Endstellung E2 der Türanordnung 1 zumindest teilweise in die Ausnehmung 9 des ersten Scharnierelements 4a. In der umgekehrten Variante des Scharniers 4, bei der die Ausnehmung 9 am zweiten (beweglichen) Scharnierelement 4b vorgesehen ist würde sich das dem Ende 3E des beweglichen Wandelements 3 in der Schließstellung S zugewandte Ende 2E des ortsfesten Wandelements 2, in der zweiten Endstellung E2 der Türanordnung 1 zumindest teilweise in die Ausnehmung 9 des zweiten Scharnierelements 4b erstrecken.

Damit begrenzt in der gezeigten Variante in Fig.3a+3b das ortsfeste Wandelement 2 oder das daran angeordnete Dichtungselement 12 den Öffnungswinkel α der Türanordnung 1 in der zweiten Endstellung E2. Unter Umständen kann auch das bewegliche Wandelement 3 oder das daran angeordnete Dichtungselement 12 mit der von der Ausnehmung 9 gebildeten Innenfläche 10 des ersten Scharnierelements 4a zusammenwirken, um den Öffnungswinkel α in der zweiten Endstellung E2 zu begrenzen. Besonders bevorzugt liegt das bewegliche Wandelement 3 in der zweiten Endstellung E2 aber sowohl mit der Wandfläche 13b am Dichtungselement 12 des ortsfesten Wandelement 2 an, als auch mit dem Dichtungselement 12 an der Innenfläche 10 des ersten Scharnierelements 4a, wie in Fig.3b dargestellt ist. Durch den doppelten Kontakt kann eine vom beweglichen Wandelement 3 auf das Scharnier 4 wirkende Kraft besser aufgenommen werden.

Die Anordnung der Wandelemente 2, 3 relativ zueinander und relativ zu den Scharnierelementen 4a, 4b wird vorzugsweise so festgelegt, dass der Öffnungswinkel α des Scharniers 4 bzw. der Türanordnung 1 ausgehend von der Schließstellung S in der zweiten Endstellung E2 der Türanordnung 1 zumindest 80 Grad, vorzugsweise zumindest 90 Grad beträgt. In Fig.3b ist der Öffnungswinkel α zwischen der (gestrichelten dargestellten) Schließstellung S und der Befestigungsfläche 7b des zweiten Scharnierelements 4b eingezeichnet. Dadurch wird beispielsweise bei einer Duschabtrennung mehr Bewegungsfreiraum im Innenraum der Dusche geschaffen. Im dargestellten Beispiel in Fig.3b beträgt der Öffnungswinkel α in der zweiten Endstellung E2 beispielsweise 90 Grad.

Gemäß einer vorteilhaften Ausgestaltung des Scharniers 4 ist vorgesehen, dass der Wandelement-Befestigungsabschnitt 14 des ersten Scharnierelements 4a (hier die Wandelement-Befestigungsfläche 7a) in einem normal auf die Befestigungsebene (hier die Wandelement-Befestigungsfläche 7a) stehenden Achsabstand L_{A} von der Drehachse 5 beabstandet ist, der zumindest 5 % der axialen Erstreckung H des Scharniers 4 beträgt (die hier gleich der axialen Erstreckung Ha, Hb der Scharnierelemente 4a, 4b ist), vorzugsweise zumindest 5mm, besonders bevorzugt zumindest 15mm. In einer vorteilhaften Ausgestaltung des Scharniers beträgt die axiale Erstreckung H des Scharniers 4 beispielsweise 61mm und der Achsabstand LA beträgt zumindest 5mm, vorzugsweise zumindest 13mm. Damit kann gewährleistet werden, dass die Drehachse 5 ausreichend weit von der Wandelement-Befestigungsfläche 7a des ersten Scharnierelements 4a entfernt ist, wodurch gewährleistet werden kann, dass bei der Verwendung des Scharniers 4 in einer Türanordnung 1 ein entsprechend großer zweiter Kontaktabstand LK2 erreicht wird, wie nachfolgend noch im Detail erläutert wird.

Der zweite Kontaktabstand LK2 ist der Abstand in Richtung normal auf das ortsfeste Wandelement 2 zwischen dem zweiten Kontaktpunkt KP2 und der Drehachse 5 des Scharniers 4 . Der zweite Kontaktabstand LK2 beträgt zumindest 5% der axialen Erstreckung H des Scharniers 4 (die hier gleich der axialen Erstreckung Ha, Hb der Scharnierelemente 4a, 4b ist), vorzugsweise zumindest 20%, besonders bevorzugt zumindest 30%. Damit ist auch der zweite Kontaktabstand LK2 variabel (wie der erste Kontaktabstand) und hängt von der axialen Erstreckung H des Scharniers 4 ab. Vorzugsweise beträgt der zweite Kontaktabstand LK2 zumindest 5mm, vorzugsweise zumindest 15mm, besonders bevorzugt zumindest 21mm. In einer vorteilhaften Ausgestaltung des Scharniers 4 beträgt die axiale Erstreckung des Scharniers 4 beispielsweise 61mm und der zweite Kontaktabstand LK2 beträgt 16mm (bei einer Dicke d des ortsfesten Wandelements 2 von 6mm) bzw. 17mm (bei einer Dicke d des ortsfesten Wandelements 2 von 8mm). Der zweite Kontaktpunkt KP2 ist im dargestellten Beispiel jener Punkt am ortsfesten Wandelement 2 oder dem daran angeordneten Dichtungselement 12, der in der zweiten Endstellung E2 eine der Befestigungsfläche 7b des zweiten Scharnierelements 4b abgewandten Wandfläche 13b des beweglichen Wandelements 3 berührt, um einen Endanschlag für das bewegliche Wandelement 3 auszubilden, der als Hebelpunkt fungiert, wie in Fig.2b und 3b dargestellt ist.

Wenn, so wie dargestellt ein flexibles Dichtungselement 12 am ortsfesten Wandelement 2 vorgesehen ist, kann dieses beim Kontakt mit der Wandfläche 13b des beweglichen Wandelements 3 in der zweiten Endstellung E2 verformt werden. Der zweite Kontaktpunkt KP2 zur Ausbildung des Endanschlags kann sich dann unter Umständen in Abhängigkeit der Verformung des Dichtungselements 12 verschieben. Die Bewegung des beweglichen Wandelements 3 wird zwar durch die Verformung des Dichtungselements 12 gedämpft, der Endanschlag, der als Hebelpunkt fungiert, wird aber erst nach der Verformung des Dichtungselements 12 ausgebildet. Beispielsweise könnte das Dichtungselement 12 im Wesentlichen vollständig verformt werden, sodass der zweite Kontaktpunkt KP2 im Wesentlichen auf der Höhe der, dem ersten Scharnierelement 4a abgewandten Wandfläche 13a liegt, wie in Fig.2 durch den zweiten Kontaktpunkt KP2' angedeutet ist. Dies würde im Wesentlichen dem Fall entsprechen, wenn kein Dichtungselement 12 vorgesehen wäre und der zweite Kontaktpunkt KP2 direkt am ortsfesten Wandelement 2 liegen würde. Der zweite Kontaktabstand LK2 würde sich in diesem Fall bis zum zweiten Kontaktpunkt KP2' bemessen, wie in Fig.2b+3b durch den zweiten Kontaktabstand LK2' angedeutet ist.

Analog wie anhand der ersten Endstellung E1 beschrieben, ergeben sich auch in der zweiten Endstellung E2 Kraftverhältnisse beim Anschlagen des beweglichen Wandelements 3 in der zweiten Endstellung E2, die zu einer mechanischen Belastung des Scharniers 4 führen. Durch Erhöhung des zweiten Kontaktabstands LK2 kann die Belastung auf das Scharnier 4 verringert werden. Insbesondere bei einer geklebten Befestigung des beweglichen Wandelements 3 am zweiten Scharnierelement 4b und/oder einer geklebten Befestigung des ortsfesten Wandelements 2 am ersten Scharnierelement 4b ist es vorteilhaft die Belastungen beim Anschlagen in der ersten und zweiten Endstellung E1, E2 zu minimieren, um keine unzulässig hohen Kräfte auf die Klebeverbindung auszuüben, die unter Umständen zu einem Lösen der Klebeverbindung führen könnten. Vorzugsweise beträgt deshalb ein Verhältnis B/LK2 zwischen der Wandelementbreite B des beweglichen Wandelements 3 und dem zweiten Kontaktabstand LK2 maximal 140, vorzugsweise maximal 70, besonders bevorzugt maximal 34. In einer vorteilhaften Ausgestaltung beträgt die Wandelementbreite B beispielsweise zwischen 490mm und 690mm.

Eine vorteilhafte Ausgestaltung des erfindungsgemäßen Scharniers 4 weist beispielsweise eine axiale Erstreckung H von 61mm (die gleich der axialen Erstreckung Ha, Hb der Scharnierelemente 4a, 4b ist), einen ersten Kontaktabstand LK1 von 21mm und einen Achsabstand LA von 13mm auf. Bei Anordnung des Scharniers 4 in einer Türanordnung 1 mit Wandelementen 2, 3 mit einer Dicke d=6mm beträgt der zweite Kontaktabstand LK2 dabei 16mm, bei Wandelementen 2, 3 mit einer Dicke d=8mm beträgt der zweite Kontaktabstand LK2 dabei 17mm.

In Fig.4a-4c ist eine Türanordnung 1 in einer weiteren vorteilhaften Ausgestaltung, beispielsweise zur Verwendung als Duschabtrennung, in Draufsicht von oben dargestellt. Die Türanordnung 1 weist ein bewegliches Wandelement 3 auf, das mittels zumindest einem Scharnier 4 schwenkbar mit einer ortsfesten Struktur, hier einer Mauer M verbunden ist. Fig.4a zeigt die Türanordnung 1 in der Schließstellung S, Fig.4b die Türanordnung 1 in der ersten Endstellung E1 und Fig.4c die Türanordnung 1 in der zweiten Schließstellung E2. Analog wie im Beispiel gemäß Fig.1a-3c weist das Scharnier 4 zwei Scharnierelemente 4a, 4b mit jeweils einem Verbindungsabschnitt (hier nicht dargestellt - analog Fig.1a) auf, die relativ zueinander um eine gemeinsame Drehachse 5 verschwenkbar sind.

Am ersten Scharnierelement 4a ist hier eine Mauer-Befestigungsfläche 7c vorgesehen, mit der das erste Scharnierelement 4a an einer Mauer M (oder einer anderen ortsfesten Struktur) befestigt ist. Zur Befestigung kann beispielsweise ein Klebeabschnitt an der Mauer-Befestigungsfläche 7c vorgesehen sein, mit dem das erste Scharnierelement 4a mittels eines geeigneten Klebstoffs an der Mauer M befestigt werden kann. Das erste Scharnierelement 4a kann aber auch mittels einer Schraubverbindung 15 an der Mauer M befestigt werden, so wie im gezeigten Beispiel dargestellt ist. Dazu kann z.B. eine abgestufte Bohrung im ersten Scharnierelement 4a vorgesehen sein, um eine Schraube aufzunehmen. Natürlich wären auch mehrere Schrauben möglich oder auch andere Formen der Befestigung.

Der Wandelement-Befestigungsabschnitt 14 des ersten Scharnierelements 4a ist hier im Gegensatz zum zuerst gezeigten Ausführungsbeispiel gemäß Fig.1a-Fig.3c nicht als Wandelement-Befestigungsfläche 7a, sondern als Schraubabschnitt ausgestaltet, um das ortsfeste Wandelement 2 mittels einer oder mehrerer Schrauben am ersten Scharnierelement 4a zu befestigen. Dazu kann der Schraubabschnitt beispielsweise eine oder mehrere, vorzugsweise abgestufte, Bohrungen aufweisen, die sich, vorzugsweise normal zur Mauer-Befestigungsfläche 7c, durch das erste Scharnierelement 4a erstrecken. Das ortsfeste Wandelement 2 steht damit im montierten Zustand vorzugsweise im Wesentlichen normal auf die Mauerbefestigungsfläche 7c des ersten Scharnierelements 4a. Durch den Wandelement-Befestigungsabschnitt 14 ist damit allgemein eine definierte Befestigungsebene für das ortsfeste Wandelement 2 am ersten Scharnierelement 4a vorgegeben, analog wie im zuvor gezeigten Ausführungsbeispiel, in dem der Wandelement-Befestigungsabschnitt 14 als Wandelement-Befestigungsfläche 7a ausgebildet war.

Das ortsfeste Wandelement 2 kann beispielsweise eine Glasplatte oder ein metallisches Wandelement sein, hier z.B. ein Aluminiumprofil. Insbesondere bei einer Duschabtrennung erstreckt sich das ortsfeste Wandelement 2 vorzugsweise über die gesamte Höhe der Türanordnung 1 (in Fig.4a-c normal auf die Zeichenebene), um eine Duschkabine abzudichten, sodass kein Wasser nach außen dringt. Vorzugsweise ist die Höhe der beiden Wandelemente 2, 3 gleich groß. Im Bereich des Scharniers 4 ist eine entsprechende (nicht dargestellte) Aussparungen im ortsfesten Wandelement 2 vorgesehen, durch die sich das erste Scharnierelement 4a hindurch erstreckt. In der Aussparung sind vorzugsweise Gewindebohrungen vorgesehen, um das ortsfeste Wandelement 2 am ersten Scharnierelement 4a festzuschrauben. Damit kann die vorgesehene Anzahl von Scharnieren 4 in vorteilhafter Weise bereits vor Montage der Türanordnung 1 am ortsfesten Wandelement 2 befestigt werden. Damit kann beispielsweise auch der Abstand zwischen zwei oder mehreren Scharnieren 4 durch entsprechenden Bohrungsabstand am ortsfesten Wandelement 2 vorgegeben werden, wodurch die Montage der Türanordnung 1 erleichtert wird.

Bei einer Duschabtrennung sind vorzugsweise zumindest zwei Scharniere 4 voneinander beabstandet übereinander angeordnet, sodass natürlich für jedes Scharnier 4 eine entsprechende Aussparung im ortsfesten Wandelement 2 vorgesehen ist. Damit kann das ortsfeste Wandelement 2 oberhalb und unterhalb jedes Scharniers 4 im Wesentlichen direkt mit der Mauer M in Kontakt stehen, wobei natürlich ggf. ein Dichtmittel wie z.B. Silikon zur Abdichtung zwischen der Mauer M und dem ortsfesten Wandelement 2 vorgesehen sein kann. Im Bereich des Scharniers 4 liegt das ortsfeste Wandelement 2 im Wesentlichen direkt an der, der Mauer M abgewandten Fläche des ersten Scharnierelements 4a an. Wie im Beispiel zuvor ist auch hier vorzugsweise ein Dichtungselement 12 am ortsfesten Wandelement 2 vorgesehen, beispielsweise eine Balgdichtung, die sich vorzugsweise wiederum über die gesamte Höhe der Türanordnung 1 erstreckt.

Das zweite Scharnierelement 4b ist im Wesentlichen identisch ausgeführt wie zuvor im Beispiel gemäß Fig.1a-3c und weist eine Wandelement-Befestigungsfläche 7b auf, an der ein bewegliches Wandelement 3 angeordnet ist. An der Wandelement-Befestigungsfläche 7b ist hier ein Klebeabschnitt vorgesehen und als Befestigungsmittel ein geeigneter Klebstoff. Natürlich wäre aber auch hier eine andere Befestigung möglich, beispielsweise eine Schraubverbindung. Am ersten Scharnierelement 4a ist wiederum eine Ausnehmung 9 vorgesehen, analog wie zuvor im Beispiel gemäß Fig.1a-3c. Die Ausnehmung 9 ist dazu vorgesehen, in der zweiten Endstellung E2 der Türanordnung 1 einen Endabschnitt 3E des beweglichen Wandelements 3 aufzunehmen, das am zweiten Scharnierelement 4b befestigt ist, wie in Fig.4c ersichtlich ist.

Bei einer umgekehrten Ausführung des Scharniers 4 könnte die Ausnehmung 9 aber auch am zweiten, also hier am beweglichen Scharnierelement 4b vorgesehen sein. In diesem Fall wäre die Ausnehmung 9 vorgesehen, einen Endabschnitt 2E des ortsfesten Wandelements 2 in der zweiten Endstellung E2 aufzunehmen. Im Falle einer Duschabtrennung ist das bewegliche Wandelement 3 vorzugsweise als Glasplatte ausgeführt, sodass diese in der Türanordnung 1 als Glastüre fungiert. Vorzugsweise ist wiederum ein Dichtungselement 12 am beweglichen Wandelement 3 vorgesehen, beispielsweise eine Balgdichtung, so wie dargestellt. Es könnten aber auch verschiedene Dichtungselemente 12 für das ortsfeste und das bewegliche Wandelement 2, 3 verwendet werden. Die Mauer-Befestigungsfläche 7c des ersten Scharnierelements 4a steht in dieser Ausführung damit in der Schließstellung S (Fig.4a) im Wesentlichen normal auf die Wandelement-Befestigungsfläche 7b des zweiten (beweglichen) Scharnierelements 4b.

Wie in der zuvor beschriebenen Türanordnung 1 (Fig.1a-3c) ist auch hier am Scharnier 4 ein Begrenzungselement 11 an der Außenfläche 8a des ersten Scharnierelements 4a angeordnet. Am Begrenzungselement 11 liegt der erste Kontaktpunkt KP1, der in einem ersten Kontaktabstand LK1 von der Drehachse 5 beabstandet ist, der zumindest 5% der axialen Erstreckung H des Scharniers 4 beträgt, vorzugsweise zumindest 5mm. In der ersten (äußeren) Endstellung E1 des Scharniers 4 liegt damit die Außenfläche 8b des zweiten Scharnierelements 4b am Begrenzungselement 11 an, wie in Fig.4b angedeutet ist. Die Drehachse 5 des Scharniers 4 ist vorzugsweise wiederum in einem Achsabstand LA vom Wandelement-Befestigungsabschnitt 14 beabstandet. Der Achsabstand LA erstreckt sich dabei in Richtung normal auf die vom Wandelement-Befestigungsabschnitt 14 ausgebildete Befestigungsebene für das ortsfeste Wandelement 2 und beträgt zumindest 5% der axialen Erstreckung H des Scharniers 4, vorzugsweise zumindest 5mm. Wie in Fig.4a dargestellt liegt die der Ausnehmung 9 zugewandte Wandfläche des ortsfesten Wandelements 2 im montierten Zustand in der Befestigungsebene. Der Achsabstand erstreckt sich damit zwischen Drehachse 5 und dem ortsfesten Wandelement 2 in Richtung normal auf das ortsfeste Wandelement 2.

In der zweiten (inneren) Endstellung E2 der Türanordnung 1 (Fig.4c) liegt die, dem zweiten Scharnierelement 4b abgewandte Wandfläche 13b des beweglichen Wandelements 3 am zweiten Kontaktpunkt KP2 (in Fig.4b dargestellt) an, der damit als Endanschlag für das bewegliche Wandelement 3 dient. Der zweite Kontaktpunkt KP2 ist in einem zweiten Kontaktabstand LK2 (in Richtung normal auf das ortsfeste Wandelement 2) von der Drehachse 5 beabstandet, der zumindest 5% der axialen Erstreckung H des Scharniers 4 (hier normal auf die Zeichenebene, sie Fig.1a) beträgt, vorzugsweise zumindest 5mm.

Der zweite Kontaktpunkt KP2 könnte direkt am ortsfesten Wandelement 2 liegen, beispielsweise an der, der Ausnehmung 9 abgewandten Kante des ortsfesten Wandelements 2. Im gezeigten Beispiel liegt der zweite Kontaktpunkt KP2 am flexiblen Dichtungselement 12. Allgemein ist der zweite Kontaktpunkt KP2 jener Punkt am ortsfesten Wandelement 2 oder dem daran angeordneten Dichtungselement 12, der in der zweiten Endstellung E2 einen Endanschlag für das bewegliche Wandelement 3 ausbildet. Bei Verformung des Dichtungselements 12 kann sich auch ein zweiter Kontaktpunkt KP2' ergeben, wie in Fig.4b+4c dargestellt ist. In der Ausgestaltung der Türanordnung gemäß Fig.4a-c könnte aber zusätzlich auch ein separates Anschlagelement 16 vorgesehen sein, das die Bewegung des beweglichen Wandelements 3, insbesondere einer Glastüre begrenzt.

Beispielsweise könnte das Anschlagelement 16 an der, der Mauer-Befestigungsfläche 7c gegenüberliegenden Fläche des ersten Scharnierelements 4a angeordnet sein, wie in Fig.4b angedeutet ist, oder auch direkt an der Mauer M. Je weiter das Anschlagelement 16 von der Drehachse 5 des Scharniers 4 beabstandet ist, desto geringer ist die mechanische Belastung auf das Scharnier 4, wenn das bewegliche Wandelement 3 daran anschlägt und/oder eine zusätzliche Kraft darauf ausgeübt wird. Die Funktionsweise der Türanordnung 1 gemäß Fig.4a-c unterscheidet sich aber im Wesentlichen nicht von der Türanordnung 1 gemäß Fig.1a-3c, weshalb sich weitere Details an dieser Stelle erübrigen.

Abschließend sei nochmals darauf hingewiesen, dass es sich bei den gezeigten Beispielen lediglich um vorteilhafte und damit nicht einschränkende Ausgestaltungen der Erfindung handelt. Die konkrete konstruktive Ausgestaltung, wie z.B. die Dimensionierung, Werkstoffauswahl, etc. liegt natürlich im Ermessen des Fachmanns. Auch wenn das Scharnier vorzugsweise für Duschabtrennungen verwendet wird, ist die Anwendung natürlich nicht darauf beschränkt und es wären natürlich auch andere Anwendungen denkbar.

Beispielsweise können die Verbindungsabschnitte 6a, 6b der Scharnierelemente 4a, 4b des Scharniers 4 einander in axialer Richtung zugwandte zylindrische Öffnungen aufweisen, also im Wesentlichen hülsenförmig ausgebildet sein. Die beiden Scharnierelemente 4a, 4b können dann mittels eines zylinderförmigen Bolzens verbunden werden, der in den zylindrischen Öffnungen angeordnet wird, um die Scharnierelemente 4a, 4b drehbar zu verbinden. Natürlich könnte auch ein bekannter Hebe-/Senk-Mechanismus am Scharnier 4 vorgesehen sein, um das bewegliche Wandelement 3 bei Bewegung aus der Schließstellung S anzuheben und in der Schließstellung S zu senken, wie z.B. in der AT 515252 B1 offenbart ist.

Natürlich können auch mehr als nur ein Scharnier in einer Türanordnung 1 vorgesehen werden, beispielsweise zwei oder mehr Scharniere 4. Das hängt im Wesentlichen vom Anwendungsfall und der konstruktiven Ausführung des Scharniers 4 ab. Bei breiten, schweren Glastüren kann es beispielsweise vorteilhaft sein, mehrere Scharniere 4 anzuordnen, während es bei einem relativ leichten Wandelement 3, z.B. aus Kunststoff ausreichend sein kann, nur ein Scharnier 4 zu verwenden. Beispielsweise könnte die Ausnehmung 9 auch am zweiten (hier beweglichen) Scharnierelement 4b vorgesehen sein, das am beweglichen Wandelement 3 angeordnet ist. Es könnten auch alternativ oder zusätzlich ein oder mehrere Begrenzungselement/e 11 am zweiten Scharnierelement 4b angeordnet werden.

## Patentansprüche

1. Scharnier (4) mit einem ersten Scharnierelement (4a), das zur Befestigung an einer ortsfesten Struktur und/oder an einem ortsfesten Wandelement (2) vorgesehen ist, und mit einem zweiten Scharnierelement (4b), das zur Befestigung an einem beweglichen Wandelement (3) vorgesehen ist, wobei an den Scharnierelementen (4a, 4b) jeweils ein Verbindungsabschnitt (6a, 6b) zur Ausbildung einer gemeinsamen Drehachse (5) vorgesehen ist, wobei die Scharnierelemente (4a, 4b) aus einer Schließstellung (S) in zwei Richtungen relativ zueinander um die gemeinsame Drehachse (5) verschwenkbar sind, wobei an einem Scharnierelement (4a) eine Ausnehmung (9) vorgesehen ist, um einen Endabschnitt (3E) eines am jeweils anderen Scharnierelement (4b) anordenbaren Wandelements (3) aufzunehmen, **dadurch gekennzeichnet, dass** an einer, der Ausnehmung (9) gegenüberliegenden Außenfläche (8a) des Scharnierelements (4a), an dem die Ausnehmung (9) vorgesehen ist, und/oder an einer Außenfläche (8b) des jeweils anderen Scharnierelements (4b) zumindest ein Begrenzungselement (11) vorgesehen ist, das in einer ersten Endstellung (E1) des Scharniers (4) an der Außenfläche (8a, 8b) des jeweils anderen Scharnierelements (4a, 4b) anliegt, wobei am Begrenzungselement (11) ein erster Kontaktpunkt (KP1) vorgesehen ist, der in der ersten Endstellung (E1) des Scharniers (4) die Außenfläche (8a, 8b) des jeweils anderen Scharnierelements (4a, 4b) kontaktiert und dass der erste Kontaktpunkt (KP1) in einem ersten Kontaktabstand (LK1) von der Drehachse (5) beabstandet ist, der zumindest 5 % einer axialen Erstreckung (H) des Scharniers (4) beträgt, vorzugsweise zumindest 5mm, wobei das zumindest eine Begrenzungselement (11) ein Dämpfungselement vorzugsweise ein elastisches Material aufweist oder als Dämpfungselement ausgestaltet ist, um ein Anschlagen eines Scharnierelements (4b) am Begrenzungselement (11) und/oder ein Anschlagen des Begrenzungselements (11) an der Außenfläche (8a) des jeweils anderen Scharnierelements (4a) in der ersten Endstellung (E1) des Scharniers (4) zu dämpfen.

2. Scharnier (4) nach Anspruch 1, **dadurch gekennzeichnet, dass** am ersten Scharnierelement (4a) ein Wandelement-Befestigungsabschnitt (14) zur Befestigung des ortsfesten Wandelements (2) vorgesehen ist, der eine definierte Befestigungsebene für das ortsfeste Wandelement (2) ausbildet, wobei die Befestigungsebene in einem normal auf die Befestigungsebene stehenden Achsabstand (LA) von der Drehachse (5) beabstandet ist, der zumindest 5 % der axialen Erstreckung (H) des Scharniers (4) beträgt, vorzugsweise zumindest 5mm, besonders bevorzugt zumindest 15mm.

3. Scharnier (4) nach einem der Ansprüche 1 bis 2, **dadurch gekennzeichnet, dass** die Außenflächen (8a, 8b) der Scharnierelemente (4a, 4b) und/oder das zumindest eine Begrenzungselement (11) so geformt sind, dass in der ersten Endstellung (E1) des Scharniers (4), ein Öffnungswinkel des Scharniers (4) aus der Schließstellung (S) zumindest 80° beträgt, vorzugsweise zumindest 90°.

4. Scharnier (4) nach einem der Ansprüche 1 bis 3, **dadurch gekennzeichnet, dass** eine axiale Länge (z) zumindest eines Begrenzungselements (11) zumindest 5%, vorzugsweise zumindest 75% der axialen Erstreckung (Ha, Hb) des Scharnierelements (4a, 4b) beträgt, auf dem es angeordnet ist.

5. Scharnier (4) nach einem der Ansprüche 2 bis 4, **dadurch gekennzeichnet, dass** am ersten Scharnierelement (4a) eine Mauer-Befestigungsfläche (7c) vorgesehen ist, mit der das erste Scharnierelement (4a) an einer Mauer (M) befestigbar ist, dass der Wandelement-Befestigungsabschnitt (14) des ersten Scharnierelements (4a) als Schraubabschnitt ausgebildet ist, um das erste Scharnierelement (4a) am ortsfesten Wandelement (2) zu befestigen **und dass** am zweiten Scharnierelement (4b) eine Wandelement-Befestigungsfläche (7b) vorgesehen ist, um das zweite Scharnierelement (4b) am beweglichen Wandelement (3) zu befestigen.

6. Scharnier (4) nach einem der Ansprüche 2 bis 4, **dadurch gekennzeichnet, dass** der Wandelement-Befestigungsabschnitt (14) des ersten Scharnierelements (4a) als Wandelement-Befestigungsfläche (7a) ausgebildet ist, an der das ortsfeste Wandelement (2) befestigbar ist und dass am zweiten Scharnierelement (4b) eine Wandelement-Befestigungsfläche (7b) vorgesehen ist, an der das beweglichen Wandelement (3) befestigbar ist, wobei vorzugsweise an der Wandelement-Befestigungsfläche (7a) des ersten Scharnierelements (4a) ein Klebeabschnitt zur Befestigung des ortsfesten Wandelements (2) vorgesehen ist und/oder an der Wandelement-Befestigungsfläche (7b) des zweiten Scharnierelements (4b) ein Klebeabschnitt zur Befestigung des beweglichen Wandelements (3) vorgesehen ist.

7. Türanordnung (1) mit einem ortsfesten Wandelement (2) und einem relativ dazu beweglichen Wandelement (3), **dadurch gekennzeichnet, dass** in der Türanordnung (1) zumindest ein Scharnier (4) gemäß einem der Ansprüche 1 bis 6 vorgesehen ist, wobei das erste Scharnierelement (4a) an einer ortsfesten Struktur, insbesondere einer Mauer (M), und/oder am ortsfesten Wandelement (2) angeordnet ist und das zweite Scharnierelement (4b) am beweglichen Wandelement (3) angeordnet ist, wobei vorzugsweise für zumindest ein Wandelement (2, 3) eine Glasscheibe oder ein metallisches Wandelement vorgesehen ist.

8. Türanordnung (1) nach Anspruch 7, **dadurch gekennzeichnet, dass** die Wandelemente (2, 3) in einer Schließstellung (S) der Türanordnung (1) parallel zueinander und vorzugsweise in einer Ebene angeordnet sind, wobei in der Schließposition (S) einander zugewandte Enden (2E, 3E) der Wandelemente (2, 3) in einem Wandabstand (LW) voneinander beabstandet sind.

9. Türanordnung (1) nach Anspruch 8, **dadurch gekennzeichnet, dass** an zumindest einem Wandelement (2, 3) ein flexibles Dichtungselement (12) vorgesehen ist, um den Wandabstand (LW) in der Schließstellung (S) zu überbrücken, wobei vorzugsweise an den einander zugewandten Enden (2E, 3E) beider Wandelemente (2, 3) flexible Dichtungselemente (12) vorgesehen sind, die einander in der Schließstellung (S) berühren, um den Wandabstand (LW) zu überbrücken.

10. Türanordnung (1) nach Anspruch 8 oder 9, **dadurch gekennzeichnet, dass** der Wandabstand (LW) so bemessen ist, dass in einer zweiten Endstellung (E2) der Türanordnung (1) eine dem zweiten Scharnierelement (4b) abgewandte Wandfläche (13b) des beweglichen Wandelements (3) am ortsfesten Wandelement (2) oder dem daran angeordneten flexiblen Dichtungselement (12) anliegt und sich das Ende (3E) des beweglichen Wandelements (3), das in der Schließstellung (S) dem Ende (2E) des ortsfesten Wandelements (2) zugewandt ist, zumindest teilweise in die am ersten Scharnierelement (4a) vorgesehene Ausnehmung (9) erstreckt oder umgekehrt.

11. Türanordnung (1) nach Anspruch 10, **dadurch gekennzeichnet, dass** ein Öffnungswinkel (α) der Türanordnung (1) in der zweiten Endstellung (E2) ausgehend von der Schließstellung (S) der Türanordnung (1) zumindest 80 Grad, vorzugsweise zumindest 90 Grad beträgt.

12. Türanordnung (1) nach einem der Ansprüche 7 bis 11, **dadurch gekennzeichnet, dass** am ortsfesten Wandelement (2) oder dem daran angeordneten Dichtungselement (12) ein zweiter Kontaktpunkt (KP2) vorgesehen ist, der in der zweiten Endstellung (E2) einen Endanschlag für das bewegliche Wandelement (3) oder das daran angeordneten Dichtungselement (12) ausbildet **und dass** der zweite Kontaktpunkt (KP2) in Richtung normal auf das ortsfeste Wandelement (2) in einem zweiten Kontaktabstand (LK2) von der Drehachse (5) des Scharniers (4) beabstandet ist, der zumindest 5% der axialen Erstreckung (H) des Scharniers (4) beträgt vorzugsweise zumindest 5mm.

13. Türanordnung (1) nach einem der Ansprüche 7 bis 12, **dadurch gekennzeichnet, dass** ein Verhältnis zwischen einer Wandelementbreite (B) des beweglichen Wandelements (3) und dem ersten Kontaktabstand (LK1) und/oder dem zweiten Kontaktabstand (LK2) maximal 140 beträgt, vorzugsweise maximal 70, besonders bevorzugt maximal 34 beträgt.

14. Türanordnung (1) nach einem der Ansprüche 7 bis 13, **dadurch gekennzeichnet, dass** das erste Scharnierelement (4a) mit der Mauer-Befestigungsfläche (7c) an der Mauer (M) befestigt ist und mit dem Wandelement-Befestigungsabschnitt (14) am ortsfesten Wandelement (2) befestigt ist **und dass** das zweite Scharnierelement (4b) mit der Wandelement-Befestigungsfläche (7b) am beweglichen Wandelement (3) befestigt ist.

15. Türanordnung (1) nach einem der Ansprüche 7 bis 13, **dadurch gekennzeichnet, dass** das erste Scharnierelement (4a) mit der Wandelement-Befestigungsfläche (7a) am ortsfesten Wandelement (2) befestigt ist uns das zweite Scharnierelement (4b) mit der Wandelement-Befestigungsfläche (7b) am beweglichen Wandelement (3) befestigt ist.

## Claims

1. Hinge (4) comprising a first hinge element (4a) which is provided for fixing to a stationary structure and/or to a stationary wall element (2), and a second hinge element (4b) which is provided for fixing to a movable wall element (3), a connecting portion (6a, 6b) for forming a common axis of rotation (5) being provided on each of the hinge elements (4a, 4b), the hinge elements (4a, 4b) being pivotable, relative to one another, about the common axis of rotation (5) from a closed position (S) in two directions, a recess (9) being provided on one hinge element (4a) to receive an end portion (3E) of a wall element (3) which can be arranged on the other hinge element (4b),**characterized in that** at least one limiting element (11) is provided on an outer surface (8a), opposite the recess (9), of the hinge element (4a) on which the recess (9) is provided and/or on an outer surface (8b) of the other hinge element (4b), which limiting element rests against the outer surface (8a, 8b) of the other hinge element (4a, 4b) in a first end position (E1) of the hinge (4), a first contact point (KP1) being provided on the limiting element (11), which first contact point contacts the outer surface (8a, 8b) of the other hinge element (4a, 4b) in the first end position (E1) of the hinge (4), **and in that** the first contact point (KP1) is distanced from the axis of rotation (5) at a first contact distance (LK1) which is at least 5% of an axial extension (H) of the hinge (4), preferably at least 5 mm, the at least one limiting element (11) having a damping element, preferably an elastic material, or being designed as a damping element, to dampen an impact of a hinge element (4b) on the limiting element (11) and/or an impact of the limiting element (11) on the outer surface (8a) of the other hinge element (4a) in the first end position (E1) of the hinge (4).

2. Hinge (4) according to claim 1, **characterized in that** a wall element fixing portion (14) for fixing the stationary wall element (2) is provided on the first hinge element (4a), which wall element fixing portion forms a defined fixing plane for the stationary wall element (2), the fixing plane being distanced from the axis of rotation (5) at an axial distance (LA) normal to the fixing plane, which axial distance is at least 5% of the axial extension (H) of the hinge (4), preferably at least 5 mm, particularly preferably at least 15 mm.

3. Hinge (4) according to claim 1 or claim 2, **characterized in that** the outer surfaces (8a, 8b) of the hinge elements (4a, 4b) and/or the at least one limiting element (11) are shaped such that, in the first end position (E1) of the hinge (4), an opening angle of the hinge (4) from the closed position (S) is at least 80°, preferably at least 90°.

4. Hinge (4) according to any of claims 1 to 3, **characterized in that** an axial length (z) of at least one limiting element (11) is at least 5%, preferably at least 75% of the axial extension (Ha, Hb) of the hinge element (4a, 4b) on which it is arranged.

5. Hinge (4) according to any of claims 2 to 4, **characterized in that** a wall fixing surface (7c) is provided on the first hinge element (4a), by means of which wall fixing surface the first hinge element (4a) can be fixed to a wall (M), **in that** the wall element fixing portion (14) of the first hinge element (4a) is formed as a screw portion in order to fix the first hinge element (4a) to the stationary wall element (2),**and in that** a wall element fixing surface (7b) is provided on the second hinge element (4b) in order to fix the second hinge element (4b) to the movable wall element (3).

6. Hinge (4) according to any of claims 2 to 4, **characterized in that** the wall element fixing portion (14) of the first hinge element (4a) is formed as a wall element fixing surface (7a) to which the stationary wall element (2) can be fixed, **and in that** a wall element fixing surface (7b) is provided on the second hinge element (4b), to which wall element fixing surface the movable wall element (3) can be fixed, preferably an adhesive portion for fixing the stationary wall element (2) being provided on the wall element fixing surface (7a) of the first hinge element (4a) and/or an adhesive portion for fixing the movable wall element (3) being provided on the wall element fixing surface (7b) of the second hinge element (4b).

7. Door arrangement (1) comprising a stationary wall element (2) and a wall element (3) movable relative thereto, **characterized in that** at least one hinge (4) according to any of claims 1 to 6 is provided in the door arrangement (1), the first hinge element (4a) being arranged on a stationary structure, in particular on a wall (M), and/or on the stationary wall element (2) and the second hinge element (4b) being arranged on the movable wall element (3), a glass pane or a metal wall element preferably being provided for at least one wall element (2, 3).

8. Door arrangement (1) according to claim 7, **characterized in that** the wall elements (2, 3) are arranged parallel to one another and preferably in one plane in a closed position (S) of the door arrangement (1), mutually facing ends (2E, 3E) of the wall elements (2, 3) being distanced from one another by a wall distance (LW) in the closed position (S).

9. Door arrangement (1) according to claim 8, **characterized in that** a flexible sealing element (12) is provided on at least one wall element (2, 3) in order to bridge the wall distance (LW) in the closed position (S), flexible sealing elements (12) preferably being provided on the mutually facing ends (2E, 3E) of the two wall elements (2, 3), which flexible sealing elements contact one another in the closed position (S) in order to bridge the wall distance (LW).

10. Door arrangement (1) according to claim 8 or claim 9, **characterized in that** the wall distance (LW) is proportioned such that in a second end position (E2) of the door arrangement (1), a wall surface (13b) of the movable wall element (3), which wall surface faces away from the second hinge element (4b), rests on the stationary wall element (2) or on the flexible sealing element (12) arranged thereon, and the end (3E) of the movable wall element (3), which end in the closed position (S) faces the end (2E) of the stationary wall element (2), extends at least partially into the recess (9) provided on the first hinge element (4a) or vice versa.

11. Door arrangement (1) according to claim 10, **characterized in that** an opening angle (α) of the door arrangement (1) in the second end position (E2) starting from the closed position (S) of the door arrangement (1) is at least 80 degrees, preferably at least 90 degrees.

12. Door arrangement (1) according to any of claims 7 to 11,
**characterized in that** a second contact point (KP2) is provided on the stationary wall element (2) or on the sealing element (12) arranged thereon, which second contact point, in the second end position (E2), forms an end stop for the movable wall element (3) or for the sealing element (12) arranged thereon,**and in that** the second contact point (KP2) is distanced from the axis of rotation (5) of the hinge (4) in the direction normal to the stationary wall element (2) at a second contact distance (LK2) which is at least 5% of the axial extension (H) of the hinge (4), preferably at least 5 mm.

13. Door arrangement (1) according to any of claims 7 to 12,
**characterized in that** a ratio between a wall element width (B) of the movable wall element (3) and the first contact distance (LK1) and/or the second contact distance (LK2) is a maximum of 140, preferably a maximum of 70, particularly preferably a maximum of 34.

14. Door arrangement (1) according to any of claims 7 to 13,
**characterized in that** the first hinge element (4a) is fixed to the wall (M) by means of the wall fixing surface (7c) and is fixed to the stationary wall element (2) by means of the wall element fixing portion (14) **and in that** the second hinge element (4b) is fixed to the movable wall element (3) by means of the wall element fixing surface (7b).

15. Door arrangement (1) according to any of claims 7 to 13,
**characterized in that** the first hinge element (4a) is fixed to the stationary wall element (2) by means of the wall element fixing surface (7a) and the second hinge element (4b) is fixed to the movable wall element (3) by means of the wall element fixing surface (7b).

## Revendications

1. Charnière (4) comportant un premier élément de charnière (4a) qui est prévu pour la fixation au niveau d'une structure fixe et/ou au niveau d'un élément formant paroi fixe (2), et comportant un second élément de charnière (4b) qui est prévu pour la fixation au niveau d'un élément formant paroi mobile (3), dans laquelle respectivement une section de liaison (6a, 6b) est prévue sur les éléments de charnière (4a, 4b) pour la formation d'un axe de rotation (5) commun, dans laquelle les éléments de charnière (4a, 4b) peuvent pivoter l'un par rapport à l'autre dans deux directions autour de l'axe de rotation (5) commun à partir d'une position de fermeture (S), dans laquelle un évidement (9) est prévu sur un élément de charnière (4a) afin de recevoir une section formant extrémité (3E) d'un élément formant paroi (3) pouvant être disposé sur l'autre élément de charnière (4b) respectif, **caractérisée en ce qu'**au moins un élément de limitation (11) est prévu sur une surface extérieure (8a) opposée à l'évidement (9) de l'élément de charnière (4a) sur lequel est prévu l'évidement (9) et/ou sur une surface extérieure (8b) de l'autre élément de charnière (4b) respectif, lequel élément de limitation s'applique, dans une première position finale (E1) de la charnière (4), contre la surface extérieure (8a, 8b) de l'autre élément de charnière (4a, 4b) respectif, dans laquelle un premier point de contact (KP1) est prévu sur l'élément de limitation (11), lequel point de contact est en contact, dans la première position finale (E1) de la charnière (4), avec la surface extérieure (8a, 8b) de l'autre élément de charnière (4a, 4b) respectif **et en ce que** le premier point de contact (KP1) est espacé de l'axe de rotation (5) d'une première distance de contact (LK1) qui représente au moins 5 % d'une étendue axiale (H) de la charnière (4), de préférence au moins 5 mm, dans laquelle l'au moins un élément de limitation (11) présente un élément d'amortissement, de préférence un matériau élastique, ou est conçu sous forme d'élément d'amortissement, afin d'amortir, dans la première position finale (E1) de la charnière (4), une butée d'un élément de charnière (4b) contre l'élément de limitation (11) et/ou une butée de l'élément de limitation (11) contre la surface extérieure (8a) de l'autre élément de charnière (4a) respectif.

2. Charnière (4) selon la revendication 1, **caractérisée en ce qu'**une section de fixation pour élément formant paroi (14) est prévue sur le premier élément de charnière (4a) pour la fixation de l'élément formant paroi fixe (2), laquelle forme un plan de fixation défini pour l'élément formant paroi fixe (2), dans laquelle le plan de fixation est espacé de l'axe de rotation (5) d'une distance axiale (LA) perpendiculaire au plan de fixation qui représente au moins 5 % de l'étendue axiale (H) de la charnière (4), de préférence au moins 5 mm, de manière particulièrement préférée au moins 15 mm.

3. Charnière (4) selon l'une des revendications 1 à 2,
**caractérisée en ce que** les surfaces extérieures (8a, 8b) des éléments de charnière (4a, 4b) et/ou l'au moins un élément de limitation (11) sont formés de sorte que, dans la première position finale (E1) de la charnière (4), un angle d'ouverture de la charnière (4) à partir de la position de fermeture (S) est d'au moins 80°, de préférence d'au moins 90°.

4. Charnière (4) selon l'une des revendications 1 à 3,
**caractérisée en ce qu'**une longueur axiale (z) d'au moins un élément de limitation (11) est au moins égale à 5 %, de préférence au moins égale à 75 % de l'étendue axiale (Ha, Hb) de l'élément de charnière (4a, 4b) sur lequel il est disposé.

5. Charnière (4) selon l'une des revendications 2 à 4,
**caractérisée en ce qu'**est prévue, sur le premier élément de charnière (4a), une surface de fixation murale (7c) avec laquelle le premier élément de charnière (4a) peut être fixé à un mur (M), **en ce que** la section de fixation pour élément formant paroi (14) du premier élément de charnière (4a) est réalisée sous forme de section vissée afin de fixer le premier élément de charnière (4a) à l'élément formant paroi fixe (2) **et en ce qu'**une surface de fixation pour élément formant paroi (7b) est prévue sur le second élément de charnière (4b) afin de fixer le second élément de charnière (4b) à l'élément formant paroi mobile (3).

6. Charnière (4) selon l'une des revendications 2 à 4,
**caractérisée en ce que** la section de fixation pour élément formant paroi (14) du premier élément de charnière (4a) est réalisée sous forme de surface de fixation pour élément formant paroi (7a) à laquelle l'élément formant paroi fixe (2) peut être fixé **et en ce qu'**une surface de fixation pour élément formant paroi (7b) est prévue sur le second élément de charnière (4b) à laquelle l'élément formant paroi mobile (3) peut être fixé, dans laquelle une section adhésive est de préférence prévue sur la surface de fixation pour élément formant paroi (7a) du premier élément de charnière (4a) pour la fixation de l'élément formant paroi fixe (2) et/ou une section adhésive est prévue sur la surface de fixation pour élément formant paroi (7b) du second élément de charnière (4b) pour la fixation de l'élément formant paroi mobile (3).

7. Système formant porte (1) comportant un élément formant paroi fixe (2) et un élément formant paroi mobile (3) par rapport à celui-ci,
**caractérisé en ce qu'**au moins une charnière (4) selon l'une des revendications 1 à 6 est prévue dans le système formant porte (1), dans lequel le premier élément de charnière (4a) est disposé sur une structure fixe, en particulier un mur (M),et/ou sur l'élément formant paroi fixe (2) et le second élément de charnière (4b) est disposé sur l'élément formant paroi mobile (3), dans lequel une vitre ou un élément formant paroi métallique est de préférence prévu pour au moins un élément formant paroi (2, 3).

8. Système formant porte (1) selon la revendication 7,
**caractérisé en ce que** les éléments formant parois (2, 3) sont disposés parallèlement l'un à l'autre et de préférence dans un plan dans une position de fermeture (S) du système formant porte (1), dans lequel des extrémités (2E, 3E) des éléments formant parois (2, 3) tournées l'une vers l'autre sont espacées l'une de l'autre d'une distance de paroi (LW) dans la position de fermeture (S).

9. Système formant porte (1) selon la revendication 8,
**caractérisé en ce qu'**un élément d'étanchéité (12) flexible est prévu sur au moins un élément formant paroi (2, 3) afin de combler la distance de paroi (LW) dans la position de fermeture (S), dans lequel des éléments d'étanchéité (12) flexibles sont de préférence prévus au niveau des extrémités (2E, 3E) tournées l'une vers l'autre des deux éléments formant parois (2, 3), lesquels éléments d'étanchéité se touchent dans la position de fermeture (S) afin de combler la distance de paroi (LW).

10. Système formant porte (1) selon la revendication 8 ou 9,
**caractérisé en ce que** la distance de paroi (LW) est dimensionnée de sorte que, dans une seconde position finale (E2) du système formant porte (1), une surface de paroi (13b) de l'élément formant paroi mobile (3) opposée au second élément de charnière (4b) s'applique contre l'élément formant paroi fixe (2) ou l'élément d'étanchéité (12) flexible disposé sur celui-ci et que l'extrémité (3E) de l'élément formant paroi mobile (3) qui, dans la position de fermeture (S), est tournée vers l'extrémité (2E) de l'élément formant paroi fixe (2), s'étend au moins partiellement dans l'évidement (9) prévu sur le premier élément de charnière (4a) ou inversement.

11. Système formant porte (1) selon la revendication 10,
**caractérisé en ce qu'**un angle d'ouverture (α) du système formant porte (1) dans la seconde position finale (E2) à partir de la position de fermeture (S) du système formant porte (1) est d'au moins 80 degrés, de préférence d'au moins 90 degrés.

12. Système formant porte (1) selon l'une des revendications 7 à 11,
**caractérisé en ce qu'**un second point de contact (KP2) est prévu sur l'élément formant paroi fixe (2) ou sur l'élément d'étanchéité (12) disposé sur celui-ci, lequel second point de contact forme, dans la seconde position finale (E2), une butée de fin de course pour l'élément formant paroi mobile (3) ou l'élément d'étanchéité (12) disposé sur celui-ci, **et en ce que** le second point de contact (KP2) est espacé, dans la direction normale par rapport à l'élément formant paroi fixe (2), de l'axe de rotation (5) de la charnière (4) d'une seconde distance de contact (LK2) qui représente au moins 5 % de l'étendue axiale (H) de la charnière (4), de préférence au moins 5 mm.

13. Système formant porte (1) selon l'une des revendications 7 à 12,
**caractérisé en ce qu'**un rapport entre une largeur d'élément formant paroi (B) de l'élément formant paroi mobile (3) et la première distance de contact (LK1) et/ou la seconde distance de contact (LK2) est de 140 au maximum, de préférence de 70 au maximum, de manière particulièrement préférée de 34 au maximum.

14. Système formant porte (1) selon l'une des revendications 7 à 13,
**caractérisé en ce que** le premier élément de charnière (4a) est fixé au mur (M) par la surface de fixation murale (7c) et est fixé à l'élément formant paroi fixe (2) par la section de fixation pour élément formant paroi (14), **et en ce que** le second élément de charnière (4b) est fixé à l'élément formant paroi mobile (3) par la surface de fixation pour élément formant paroi (7b).

15. Système formant porte (1) selon l'une des revendications 7 à 13,
**caractérisé en ce que** le premier élément de charnière (4a) est fixé par la surface de fixation pour élément formant paroi (7a) à l'élément formant paroi fixe (2) et le second élément de charnière (4b) est fixé par la surface de fixation pour élément formant paroi (7b) à l'élément formant paroi mobile (3).
